# FASCICULE DE BREVET EUROPEEN

(11) **EP 1 308 562 B1**
(45) Date de publication et mention de la délivrance du brevet: **07.09.2005**
(21) Numéro de dépôt: 01830682.9
(22) Date de dépôt: 02.11.2001
(51) Int. Cl.: E02B 3/12, E02D 29/02

(54) **Structure de conteneur en grillage ou treillis pour la protection contre l'érosion**
Gitterträger- oder Netzbehälterstruktur für Erosionsschutz
Net- or mesh- structure for erosion protection

(43) Date de publication de la demande: 07.05.2003
(73) Titulaire: OFFICINE MACCAFERRI S.p.A., 40123 Bologna (IT)
(72) Inventeur: Piolanti, Marco, Villa Le Rouve 06400 Cannes (FR)
(74) Mandataire: Provvisionato, Paolo

(56) Documents cités:
- EP-A- 0 735 198
- DE-A- 2 320 801
- US-A- 4 279 536
- US-A- 4 572 705
- US-A- 4 726 708
- US-A- 5 161 917
- US-A- 5 677 016

## Description

La présente invention se rapporte à une structure de conteneur en grillage ou treillis pour la protection contre l'érosion. L'invention a été développé pour l'utilisation des structures de conteneur, par example cages ou gabions, en milieu subaquatique pour la protection contre l'érosion des cours d'eau, et plus particulièrement du lit et des berges des rivières, canaux et similaires, essentiellement en alternative des protections traditionnelles en enrochements. L'invention peut être également adopté pour la protection de piles de pont en rivière, et pour la protection de radiers à l'aval de seuils ou barrages et similaires.

Depuis longtemps sont utilisés des structures parallélépipédiques faites d'un grillage à mailles hexagonales métalliques à double torsion, en couvertures et comme structures de protection en vue d'empêcher l'érosion des sols, voir par exemple US-A-5 161 917 ou US-A-4 726 708. Les structures de conteneur décrites dans EP-A-0 735 198 et US-A-4 572 705 sont du type répliable. Les dudites structures employées pour des applications aquatiques sont préférablement constituées par des cages à cellules multiples en grillage métallique partagées en compartiments par des diaphragmes de même nature et remplies avec des pierres, cailloux et similaire. Communément appelés gabions à cellules multiples, ils sont posés côte à côte sur le fond du lit de la rivière sans aucune ligature ou liaison entre eux, lorsque l'opération de pose est effectuée sous l'eau. Par conséquent ces gabions à cellules multiples risquent soit d'être posés approximativement compte tenu des difficultés de pose sous l'eau, soit de se déplacer légèrement à tout moment et d'offrir ainsi entre eux des espaces suffisants pour permettre au courant d'éroder les parties du fond qui ne sont plus protégées. Ces gabions n'offrent donc pas une totale garantie de protection anti-érosive.

L'objectif de la présente invention est donc de résoudre les inconvénients de la technique connue, en procurant un produit amélioré empêchant les dudits risques d'érosion entre les éléments. Un autre objectif de l'invention est de procurer un produit conçu pour répondre à cette nécessité tout en optimisant sa mise en oeuvre sur le chantier, souvent effectuée dans des conditions difficiles. Un dernier objectif de l'invention est d'assurer une garantie de résultat pour la protection contre l'érosion tout en proposant une solution fiable et durable dans le temps, avec la plus grande simplicité d'utilisation et de fabrication tout en garantissant des degrés élevés de résistance et de stabilité à l'ensemble de la zone protégée.

Ces objectifs sont atteints au moyen d'une structure de conteneur en grillage ou treillis pour la protection contre l'érosion, où la structure sera remplie de cailloux ou avec un autre matériau de construction. Ce produit comprend une base ou fond, des parois ou panneaux latéraux et une partie supérieure ou couvercle, et dont la base a un débord ou jupe sur au moins un côté. La jupe d'extension s'étend sur au moins deux côtés adjacents de la base.

Selon un aspect de la présente invention, la jupe d'extension unie solidairement à la base de la cage ou du gabion est préférablement, mais non limitativement, en grillage métallique en maille hexagonale double-torsion, doublé sur ou en sous-face d'un géotextile ou d'un matériau protecteur empêchant la fuite des particules du sol en cas d'exposition aux sollicitations hydrauliques. De cette façon la jupe d'extension est suffisamment rigide pour être posée bien à plat et sans pliure sur le fond, tout étant recouverte par la suite par la structure du gabion voisin pour assurer une protection efficace du fond du lit de la rivière dans la zone de contact entre les deux gabions.

Le produit selon la présente invention est ainsi parfaitement indiqué et adapté pour la mise en oeuvre en milieu aquatique pour la réalisation des protections anti-érosives à effectuer sous l'eau. Cette solution est facile à mettre en oeuvre, et a l'avantage de dispenser de ligaturer et d'assembler les gabions entre eux tout en assurant en même temps une bonne protection entre les gabions.

D'autres caractéristiques et avantages seront mieux compris à la lecture qui va suivre d'un exemple de réalisation et en se référant aux dessins annexés donnés uniquement à titre d'exemple, sur lesquels :
- la figure 1 est une vue en perspective d'un mode de réalisation d'un gabion à cellules multiples amélioré selon la présente invention,
- la figure 2 illustre un usage typique des deux gabions améliorés juxtaposés et en contact,
- la figure 3 illustre les deux gabions de la figure 2 en cas d'écartement, dû par example à un défaut de mise en oeuvre ou à un mouvement de la protection en cours de service.

On se reportera maintenant aux figures sur lesquelles on a désigné dans son ensemble par 10 une structure de conteneur ou enveloppe selon la présente invention, par example un gabion ou une cage en grillage ou treillis. Ce gabion 10 comprend une structure parallélépipédique, de préférence fabriqué en grillage métallique, avec des parois ou panneaux latéraux 11, une base ou fond 12 et un couvercle 13. La base 12 a un débord (jupe d'extension) 14 sur au moins un côté, et préférablement au moins deux côtés adjacents. La base 12 et son débord 14 sont de même nature et sont doublés en sous-face ou couverte d'un géotextile ou un matériau protecteur 15 empêchant la fuite des particules du sol en cas d'exposition au courant. Le gabion 10 est préférablement divisé en cellules par des parois intermédiaires ou diaphragmes 16.

Selon un mode de réalisation du gabion 10, la base 12 et son débord 14 sont formés par une seule feuille rectangulaire ayant une structure en maille hexagonale formée de préférence par une maille à double torsion en fil métallique revêtu d'un alliage de zinc et aluminium, connu sous le nom commercial de GALFAN®, et plastifié par exemple avec un revêtement en PVC ou un matériau similaire. Le débord extérieur 14 forme une seule et même pièce avec la base 12 du gabion. Quand le débord 14 s'étend sur au moins deux côtés adjacents du gabion, il existe des débords « droit » et des débords « gauche » en fonction des dispositions constructives du chantier. Toutes les parois latérales 11 et intermédiaires 16 sont fabriquées de préférence en grillage à double torsion, et sont assemblées à la base 12 du gabion, si elles doivent l'être, de préférence en usine.

On peut aussi fabriquer le gabion 10 au moins partiellement par pliage à partir d'une seule nappe de grillage, constituant la base 12 avec son débord 14 et deux des côtés opposés au débord 14. Dans ce cas, les deux parois latérales 11 contiguës au débord 14 sont assemblées en usine par agrafage ou par une méthode de fabrication similaire.

Le couvercle 13, indépendant de la structure de la base 12 et des parois latérales 11 et intermédiaires 16, est préférablement réalisé par une seule nappe de grillage. Il pourra, dans le cas d'importants tronçons rectilignes, être remplacé par un rouleau de grillage possédant la même maille et les mêmes caractéristiques que le grillage constitutif de la base et des parois du gabion.

Le géotextile 15 est posé en totalité sous les débords 14 et en partie en débordement sous la base 12; cette opération peut être effectuée préférablement en usine par agrafage mécanique.

Lors de la mise en oeuvre, les gabions ou cages 10 sont remplies suivant les règles de l'art, de manière à assurer un remplissage homogène et limiter au maximum les vides. Les gabions à cellules multiples peuvent être façonnés de différentes manières, permettant ainsi de réaliser par pliage, chevauchement ou juxtaposition des courbes.

Les berges, talus ou lits de rivière susceptibles d'être protégés à l'aide de gabions avec débords selon la présente invention sont préalablement nettoyés, reprofilés et régalés pour être exempts de toutes dépressions ou aspérités, branchages, souches ou autres. On pourra procéder le cas échéant à des rechargements localisés dans des zone trop creuses afin de respecter la régularité des plafonds.

Pour les travaux en présence d'eau, les gabions 10 sont montés, remplis et fermés à terre sur une aire de préfabrication prévue à cet effet. Dans une seconde étape, les gabions 10 sont transportés et manutentionnés pour être installés à leur emplacement définitif. On apportera également un soin particulier à l'aplanissement des débords 14 au sol sans détériorer le géotextile 15 en sous-face. Afin d'éviter l'enlèvement et l'entraînement des fines sous les gabions 10 dus aux sollicitations hydrauliques résiduelles, on interpose entre le sol et le gabion 10 un filtre géotextile non tissé du type connu ou tout autre procédé ayant la même fonction. Ce géotextile est installé dans la cage avant le remplissage, qui est réalisé avec les matériaux définis précédemment, suivi d'un arrangement manuel superficiel de finition.

Après achèvement du remplissage des gabions 10, les arêtes libres du couvercle sont ajustées et positionnées au-dessus des arêtes des gabions correspondants. Pour la fixation des couvercles, on procédera d'abord à l'agrafage des bords des périmètres (avec un soin particulier pour les coins) et ensuite des diaphragmes.

Les gabions 10 sont ensuite transportés jusqu'au lieu de leur mise en oeuvre par des moyens adéquats, qui devront être conçus de telle façon que la manutention des gabions ne provoque pas ou peu de déformations de la structure, et que chaque gabion soit soulevé en plusieurs points sans risque de blessures sur les fils, ou de taux de travail élevé dans le fils métalliques. La structure remplie pourra être par exemple déplacée à l'aide d'un palonnier ou autre moyen de manutention connu s'accrochant à un dispositif de levage de type sangles ou autre reprenant de façon répartie les efforts en charge du gabion.

Le gabions 10 sont ensuite mis en place et juxtaposés en milieu subaquatique de telle façon que les espaces entre chaque gabion 10 soient limités au mieux dans leur emplacement définitif. On doit s'assurer de recouvrir le débord 14 de chaque gabion 10 par la cage du gabion voisin, comme il est illustré en figure 2.

Lorsqu'un courant va écarter deux gabions 10 voisins, la zone 17 découverte entre eux (voir la figure 3) reste protégée par le débord 14, tout en évitant l'érosion du lit de la rivière au-dessous des géotextiles 15. Dans cette situation, la protection anti-érosive entre les gabions est assurée par le débord.

Bien entendu, diverses modifications et variantes pourront être apportées par l'homme de l'art au dispositif qui vient d'être décrit uniquement à titre d'exemple non limitatif sans sortir du cadre de l'invention telle que définie dans les revendications.

## Revendications

1. Structure de conteneur en grillage ou treillis destinée à être utilisée sur un chantier, pour la protection contre l'érosion, où la structure (10) sera remplie de cailloux ou avec un autre matériau de construction, et comprenant des parois latérales (11), une partie supérieure ou couvercle (13), et dont la base (12) a une jupe d'extension (14), **caractérisée en ce que** la jupe (14) s'étend sur au moins deux côtés adjacents de la base (12).

2. Structure de conteneur selon la revendication 1, **caractérisée en ce que** la jupe est de même nature que la structure de conteneur.

3. Structure de conteneur selon la revendication 1, **caractérisée en ce que** ladite structure est métallique ou synthétique.

4. Structure de conteneur selon la revendication 1, **caractérisée en ce que** les parois latérales (11), la partie supérieure (13) et la base (12), hormis la jupe (14), forment un parallélépipède ou cage gabion.

5. Structure de conteneur selon une quelconque des revendications 1 à 4, **caractérisée en ce que** le volume intérieur de la structure est divisée en cellules par des parois intermédiaires ou diaphragmes (16).

6. Structure de conteneur selon une quelconque des revendications 1 à 5, **caractérisée par** un matériau de doublure (15) sous ou sur au moins la jupe (14) pour éviter aux particules du sol protégées dessous d'être emportées en cas d'exposition aux vitesses de courant.

7. Méthode de fabrication d'un bloc structurel sur un chantier **caractérisée en ce que** une structure de conteneur selon une quelconque des revendications 1 à 6 est apportée sur le chantier quand elle est sous forme repliée, est montée sur le chantier et est remplie de matériau solide.

8. Méthode selon la revendication 7, **caractérisée en ce que** le matériau solide est maintenu dans la structure par les mailles du grillage ou treillis de l'enveloppe.

9. Méthode suivant la revendication 7, **caractérisé par** l'application d'un matériau de doublure à la structure après son montage sur le chantier, le matériau solide étant maintenu dans la structure par le matériau de doublure.

10. Méthode suivant la revendication 7, **caractérisée en ce que** ledit matériau de remplissage est choisi dans l'un quelconque ou le mélange quelconque de sable, blocaille, agrégat, béton, terres, pierres, argile, et similaires.

11. Méthode suivant la revendication 7, **caractérisé en ce que** après le remplissage de au moins deux structures (10) distinctes, lesdites au moins deux structures (10) sont placées juxtaposées sur le lieu de leur mise en oeuvre, la jupe (14) d'une des deux structures (10) sur leur emplacement définitif étant recouvert au moins partiellement par au moins une partie de la structure (10) voisine.

## Patentansprüche

1. Gitter- oder Netzbehälterkonstruktion zur Verwendung auf einer Baustelle für den Erosionsschutz, wobei die Konstruktion (10) mit Schotter oder mit einem anderen Baumaterial gefüllt ist und Seitenwände (11), ein Oberteil oder einen Deckel (13) umfasst, wobei ihr Boden (12) eine Verlängerungsschürze (14) aufweist, **dadurch gekennzeichnet, dass** sich die Schürze (14) an mindestens zwei benachbarten Seiten des Bodens (12) erstreckt.

2. Behälterkonstruktion nach Anspruch 1, **dadurch gekennzeichnet, dass** die Schürze (14) gleicher Beschaffenheit wie die Behälterkonstruktion ist.

3. Behälterkonstruktion nach Anspruch 1, **dadurch gekennzeichnet, dass** die Konstruktion metallisch oder synthetisch ist.

4. Behälterkonstruktion nach Anspruch 1, **dadurch gekennzeichnet, dass** die Seitenwände (11), der Oberteil (13) und der Boden (12) mit Ausnahme der Schürze (14) ein Parallelepiped oder einen Gabionenkäfig bilden.

5. Behälterkonstruktion nach einem der Ansprüche 1 bis 4, **dadurch gekennzeichnet, dass** das Innenvolumen der Konstruktion durch Zwischenwände oder Membranen (16) in Zellen unterteilt ist.

6. Behälterkonstruktion nach einem der Ansprüche 1 bis 5, **gekennzeichnet durch** ein Futtermaterial (15) unter oder über mindestens der Schürze (14), zum Verhindern, dass darunter geschützte Teilchen des Bodens bei Beaufschlagung mit Strömungsgeschwindigkeiten mitgerissen werden.

7. Verfahren zur Herstellung einer Konstruktionseinheit auf einer Baustelle, **dadurch gekennzeichnet, dass** eine Behälterkonstruktion nach einem der Ansprüche 1 bis 6 zur Baustelle gebracht wird, wenn sie in zusammengeklappter Form vorliegt, auf der Baustelle montiert und mit massivem Material gefüllt wird.

8. Verfahren nach Anspruch 7, **dadurch gekennzeichnet, dass** das massive Material durch die Maschen des Gitters oder Netzes der Umhüllung in der Konstruktion gehalten wird.

9. Verfahren nach Anspruch 7, **gekennzeichnet durch** das Anbringen eines Futtermaterials an der Konstruktion nach ihrer Montage auf der Baustelle, wobei das massive Material **durch** das Futtermaterial gehalten wird.

10. Verfahren nach Anspruch 7, **dadurch gekennzeichnet, dass** das Füllmaterial unter Sand, Füllsteinen, Zuschlag, Beton, Erdreich, Steinen, Ton und dergleichen oder einem Gemisch davon ausgewählt wird.

11. Verfahren nach Anspruch 7, **dadurch gekennzeichnet, dass** nach dem Füllen der mindestens zwei verschiedenen Konstruktionen (10) die mindestens zwei Konstruktionen (10) an ihrer Einsatzstelle nebeneinander angeordnet werden, wobei die Schürze (14) einer der beiden Konstruktionen (10) bei ihrer endgültigen Anordnung zumindest teilweise von mindestens einem Teil der benachbarten Konstruktion (10) bedeckt wird.

## Claims

1. A net or mesh container structure for use on a site, for protection against erosion, where the structure (10) will be filled with stones or some other building material, and comprising lateral walls (11), an upper part or lid (13), and in which the base (12) has an extension skirt (14), **characterized in that** the skirt (14) extends on at least two adjacent sides of the base (12).

2. A container structure according to claim 1, **characterized in that** the skirt is of the same nature as the container structure.

3. A container structure according to claim 1, **characterized in that** said structure is metallic or synthetic.

4. A container structure according to claim 1, **characterized in that** the lateral walls (11), the upper part (13) and the base (12), except for the skirt (14), form a parallelepiped or gabion cage.

5. A container structure according to any one of claims 1 to 4, **characterized in that** the internal volume of the structure is divided into cells by intermediate walls or diaphragms (16).

6. A container structure according to any one of claims 1 to 5, **characterised by** a lining material (15) beneath or on at least the skirt (14) for preventing the particles of soil protected underneath from being carried away in the event of exposure to current velocities.

7. A method for manufacturing a structural block on a site, **characterized in that** a container structure according to any one of claims 1 to 6 is brought onto the site when in the folded form, is set up on the site, and is filled with solid material.

8. A method according to claim 7, **characterized in that** the solid material is held in the structure by the meshwork of the net or mesh of the cage.

9. A method according to claim 7, **characterized by** the application of a lining material to the structure after it is set up on the site, the solid material being held in the structure by the lining material.

10. A method according to claim 7, **characterised in that** said filling material is selected from any one or any mixture of sand, rubble, aggregate, concrete, earth, stones, clay and the like.

11. A method according to claim 7, **characterized in that** after the filling of at least two separate structures (10), said at least two structures (10) are placed next to each other in the place where they are to be used, the skirt (14) of one of the two structures (10) in their final location being covered at least partially by at least part of the neighbouring structure (10).
